# EUROPÄISCHE PATENTSCHRIFT

(11) **EP 0 358 961 B1**
(45) Veröffentlichungstag und Bekanntmachung des Hinweises auf die Patenterteilung: **19.05.1993**
(21) Anmeldenummer: 89115039.3
(22) Anmeldetag: 15.08.1989
(51) Int. Cl.: F42C 15/24, F42C 1/04

(54) **Aufschlagzünder mit Vorrohrsicherheit**
Impact fuze with muzzle safety
Fusée d'impact à sécurité de bouche

(30) Priorität: 16.08.1988 DE 3827785
(43) Veröffentlichungstag der Anmeldung: 21.03.1990
(73) Patentinhaber: NICO-PYROTECHNIK Hanns-Jürgen Diederichs GmbH & Co. KG, D-22946 Trittau (DE)
(72) Erfinder: Lübbers, Willi, D-2077 Grande (DE)
(74) Vertreter: Haft, von Puttkamer, Berngruber, Czybulka

(56) Entgegenhaltungen:
- BE-A- 475 670
- DE-A- 2 426 838
- FR-A- 690 879
- FR-A- 989 525

## Beschreibung

Die Erfindung bezieht sich auf einen Aufschlagzünder mit Vorrohrsicherheit.

Ein solcher Zünder ist aus der DE-PS 24 26 838 bekannt. Einer am Zünder fest angeordneten Zündnadel ist ein in Flugrichtung des Geschosses gleitend geführter Schlagkörper zugeordnet, der ein Anzündhütchen trägt. Dieser Schlagkörper wird in der Transport- und Abschußstellung mit Hilfe von Arretierkugeln im Zündergehäuse arretiert, die nach dem Abschuß aus ihrer Arretierlage bewegt werden und so den Schlagkörper freigeben. Trifft das Geschoß auf ein Ziel, so gleitet der Schlagkörper wegen seiner Trägheit in Richtung auf die Zündnadel, wodurch das Anzündhütchen gezündet wird. Um ein unbeabsichtigtes Zünden in unmittelbarer Nähe der Abschußstelle zu verhindern, ist in dem Schlagkörper eine in Flugrichtung nach vorne offene Nut vorgesehen, in der mindestens eine Sperrkugel gelagert ist. Dem offenen Ende der Nut gegenüber ist eine zünderfeste Schulter angeordnet, an die sich ein Aufnahmeraum für die Kugel anschließt. Während der Beschleunigung beim Abschuß des Geschosses wird die Sperrkugel auf den Boden der Nut gedrückt. Nach Freigabe des Schlagkörpers beim Austreten des Geschosses aus dem Abschußrohr endet die Abschußbeschleunigung. Das Geschoß wird jetzt durch Luftwiderstand gebremst. Die Kugel, auf die solche Luftwiderstände nicht wirken, bewegt sich aufgrund der Wirkung der Anfangsbeschleunigung in ihrer Laufbahn in Richtung auf die Schulter und läuft dann in einen Aufnahmeraum ein. Die Zeitdauer, die die Kugel für diesen Vorgang benötigt, kann durch entsprechende Dimensionierung der Laufbahn eingestellt werden. Sollte das Geschoß noch im Bereich der Vorrohrsicherheit auf ein Hindernis auftreffen, so schnellt der Schlagkörper in Richtung auf die Zündnadel, wobei jedoch die Sperrkugel zwischen dem Schlagkörper und der Schulter eingeklemmt wird, so daß eine Zündung verhindert wird. Diese kann erst erfolgen, wenn die Sperrkugel endgültig in ihren Aufnahmeraum eingelaufen ist.

Die mit diesem Aufschlagzünder erreichbare Distanz der Vorrohrsicherheit liegt im Bereich eines Meters oder wenig darüber. Diese Distanz kann zwar durch die Verlängerung der Laufbahn eingestellt werden, was jedoch nur sehr ungenau wegen der Reibung der Kugel zwischen Nut und Zylindergehäuse möglich ist.

Der Erfindung liegt die Aufgabe zugrunde, einen Aufschlagzünder der in Rede stehenden Art anzugeben, mit dem die Distanz für die Vorrohrsicherheit verlängert und zuverlässig auf definierte Werte eingestellt werden kann.

Diese Aufgabe ist gemäß der Erfindung durch die im Patentanspruch 1 angegebenen Merkmale gelöst.

Die Laufbahn der Sperrkugel weist demgemäß mehrere Stufen auf, wobei die Kugel an den Stufen zuverlässig umgelenkt und damit die Distanzen der Vorrohrsicherheit definiert werden können. Durch die Umlenkung der Sperrkugel an den einzelnen Stufen bzw, Schultern kann der Zeitablauf der Bewegung der Kugel aus ihrer Ausgangslage bis in den Aufnahmeraum sehr genau bestimmt werden.

Weitere Ausgestaltungen der Erfindung gehen aus den Unteransprüchen hervor. Die Erfindung ist in einem Ausführungsbeispiel anhand der Zeichnung näher erläutert. In der Zeichnung stellen dar:
- Fig. 1: einen Querschnitt durch eine Geschoßspitze mit einem Aufschlagzünder gemäß der Erfindung;
- Fig. 2: einen Querschnitt durch die Geschoßspitze in einer gesperrten Stellung des Aufschlagzünders.

In der Spitze einer Mörser-Übungspatrone 1 ist ein Aufschlagzünder 2 angeordnet, der eine zünderfeste Zündnadel 3 sowie einen Schlagkörper 4 aufweist, in dem ein Anzündhütchen 5 zur Zündung einer nur angedeuteten Rauch-Knall-Ladung 6 gelegen ist. Der Schlagkörper 4 ist in dem ihn umgebenden Geschoßgehäuse gleitend gelagert und ist mit einem sich in Stufen nach vorne verjüngenden Kopf 7 versehen. In diesem Kopf 7 ist eine mittige Bohrung 8 vorgesehen, in die die Zündnadel 3 eintaucht. Der Schlagkörper 4 ist in seinem an dem Geschoßgehäuse anliegenden Bereich mit zwei Arretierkugeln 9 gehalten, die in das Gehäuse durchdringenden Bohrungen 10 und in Vertiefungen 11 am Schlagkörper 4 eingreifen. Das Geschoß 1 ist von einer Patronenhülse 12 umgeben, wobei zwischen der Patronenhülse 12 und den Arretierkugeln 9 eine leicht zerstörbare Abdeckung 13, z. B. eine Kunststoff-, Papier- oder Metallfolie gelegen ist.

Der Kopf 7 des Schlagkörpers 4 weist jeweils aneinander anschließende Ringnuten 14, 15 und 16 auf, die voneinander durch Rampen 17 getrennt sind. Etwa parallel zu dieser Stufenstruktur ist auch die Innenwand des Geschoßgehäuses ausgebildet, wobei etwa am offenen Ende der ersten Ringnut 14 eine nach innen weisende Schulter 18, am offenen Ende der zweiten Ringnut 15 eine weitere Schulter 19 und am offenen Ende der Ringnut 16 eine Schulter 20 vorgesehen ist. An diese Schulter 20 schließt sich ein Aufnahmeraum 21 an. Der freie Raum zwischen dem Kopf 7 des Schlagkörpers und der inneren Geschoßwand bildet eine Laufbahn 22 für eine Arretierkugel 23.

Wird die Mörser-Übungspatrone 1 abgeschossen, so verbleibt die Patronenhülse 12 in der Abschußvorrichtung, ohne jedoch die Abdeckung 13 zu beschädigen. Die Arretierkugel 23 wird gegen den Boden der ersten Nut 14 gedrückt, wie dieses in Fig. 1 gezeigt ist. Wenn das Geschoß den Mörser verlassen hat, wirkt der Luftwiderstand bremsend auf das Geschoß, nicht jedoch auf die Sperrkugel 23. Diese wandert während des Fluges des Geschosses, und zwar auch im Steilflug, in ihrer Laufbahn 22 in Richtung auf den Aufnahmeraum 21. Die Sperrkugel 23 erreicht nach einer Flugstrecke des Geschosses von etwa 15 m den Aufnahmeraum 21. Trifft anschließend das Geschoß auf ein Ziel, so stößt beim Aufschlag der Schlagkörper 4 nach vorne, wobei die beiden Arretierkugeln 9 aus ihren Ausnehmungen 11 gedrückt und durch Zerstörung der Abdeckung 13 ins Freie geschleudert werden. Der jetzt frei gewordene Schlagkörper 4 schlägt mit dem Anzündhütchen auf die Spitze der Zündnadel 3 auf, so daß der Zündstrahl rückwärts die Rauch-Knall-Ladung 2 zur Entzündung bringen kann.

Trifft das Geschoß 1 jedoch noch während der Zeitspanne, in der die Sperrkugel 23 durch ihre Laufbahn 22 wandert, auf ein Hindernis, so schnellt ebenfalls der Schlagkörper 4 nach vorne, wobei jedoch die Sperrkugel 23 zwischen einer Schulter an der Gehäuseinnenwand und einer Rampe 17 am Kopf 7 des Schlagkörpers eingeklemmt wird. In Fig. 2 ist ausgezeichnet eine Sperrstellung der Kugel zwischen der zweiten Schulter 19 und der Rampe 17 zwischen den ersten Ringnuten 14 und 15 dargestellt. Die Lage der Ringnuten und Schultern kann z. B. so gewählt werden, daß eine solche Sperrstellung eintritt, wenn das Geschoß in einem Abstand von ca. 5 bis 8 m vor der Mündung des Mörsers auf ein Hindernis trifft. Mit 23-1 ist eine Sperrstellung der Sperrkugel zwischen der ersten Schulter 18 und der Rampe der Nut 14 gezeigt, die bei einer Distanz von etwa 1 m vor der Mündung wirksam wird. Die mit 23-2 gestrichelt dargestellte Sperrstellung der Sperrkugel wird in einer Entfernung von ca. 8 - 12 m vor der Mündung des Mörsers wirksam. Eine Zündung ist erst möglich, wenn die Sperrkugel in dem Aufnahmeraum 21 befindlich ist, d. h., nach einer Flugdistanz von über 12 m, was in Fig. 2 mit 23-3 gekennzeichnet ist.

## Patentansprüche

1. Aufschlagzünder mit Vorrohrsicherheit für ein Geschoß, mit einer zünderfest angeordneten Zündnadel, einem ein Anzündhütchen enthaltenden, in Flugrichtung des Geschosses gleitend gelagerten beim Aufschlag entriegelbaren Schlagkörper (4) sowie mit einer in Flugrichtung des Geschosses mehrere aneinander anschließende Stufen aufweisenden Laufbahn (22) für eine Sperrkugel (23) zwischen Schlagkörper (4) und der Innenwand des Zündergehäuses, wobei jede Stufe von einer in Flugrichtung des Geschosses nach vorn offenen Nut (14, 15, 16) im Schlagkörper, der Innenwand des Zündergehäuses und einer dem offenen Ende der Nut in Flugrichtung des Geschosses gegenüberliegenden Schulter (18, 19, 20) gebildet wird und die Laufbahn (22) durch einen sich an die in Flugrichtung letzte Schulter anschließenden Aufnahmeraum (21) für die Sperrkugel (23) abgeschlossen wird.

2. Aufschlagzünder nach Anspruch 1, dadurch gekennzeichnet, daß die nach vorn offenen Nuten (14, 15, 16) im Schlagkörper (4) Ringnuten sind.

3. Aufschlagzünder nach Anspruch 1 oder 2, dadurch gekennzeichnet, daß der Schlagkörper (4) im Verlauf der mehrere aneinander anschließende Stufen aufweisenden Laufbahn (22) sich in Flugrichtung des Geschosses (1) nach vorne verjüngt.

4. Aufschlagzünder nach einem der vorhergehenden Ansprüche, dadurch gekennzeichnet, daß der Schlagkörper (4) eine zentrische Bohrung (8) aufweist, in der die Zündnadel (3) geführt ist.

## Claims

1. Impact detonator having preliminary-tube safety for a projectile, having a detonating needle which is arranged to be proof against detonation, having an impact body (4) which contains a detonating cap, is supported in a sliding manner in the direction of flight of the projectile and can be unlocked on impact, and having a track (22), which has a plurality of mutually adjacent steps in the direction of flight of the projectile, for a blocking sphere (23) between the impact body (4) and the inner wall of the detonator housing, each step being formed by a groove (14, 15, 16), which is open at the front in the direction of flight of the projectile, in the impact body, the inner wall of the detonator housing and a shoulder (18, 19, 20) which is opposite the open end of the groove in the direction of flight of the projectile, and the track (22) being terminated by a retaining space (21) for the blocking sphere (23), which retaining space (21) is adjacent to the last shoulder in the direction of flight.

2. Impact detonator according to Claim 1, characterised in that the grooves (14, 15, 16), which are open at the front, in the impact body (4) are annular grooves.

3. Impact detonator according to Claim 1 or 2, characterised in that the impact body (4) tapers forwards in the direction of flight of the projectile (1) in the course of the track (22) which has a plurality of mutually adjacent steps.

4. Impact detonator according to one of the preceding claims, characterised in that the impact body (4) has a central hole (8) in which the detonating needle (3) is guided.

## Revendications

1. Dispositif de mise à feu par impact à sécurité de bouche pour un projectile, comprenant une pointe de mise à feu solidaire du dispositif, une masselotte (4) munie d'un détonateur, la masselotte étant disposée pour coulisser dans la direction de vol du projectile et étant déverrouillable lors d'un impact, ainsi qu'un chemin (22) pour une bille de verrouillage (23) s'étendant entre la masselotte (4) et la paroi interne du dispositif de mise à feu dans la direction de vol du projectile selon plusieurs échelons successifs, chaque échelon étant formé par une rainure (14, 15, 16) dans la masselotte, ouverte vers l'avant dans la direction de vol du projectile, par la paroi interne du dispositif de mise à feu, et par un épaulement (18, 19, 20) disposé en face de l'extrémité ouverte de la rainure dans la direction de vol du projectile, et le chemin (22) étant fermé par une chambre (21) de réception de la bille de verrouillage (23), se raccordant au dernier épaulement dans la direction de vol.

2. Dispositif de mise à feu selon la revendication 1, caractérisé en ce que les rainures ouvertes vers l'avant (14, 15, 16) dans la masselotte (4) sont annulaires.

3. Dispositif de mise à feu selon la revendication 1 ou 2, caractérisé en ce que la masselotte (4) va en se rétrécissant vers l'avant dans le sens de vol du projectile (1), le long du chemin (22) présentant plusieurs échelons successifs.

4. Dispositif de mise à feu selon l'une quelconque des revendications précédentes, caractérisé en ce que la masselotte (4) comprend un alésage central (8) dans lequel plonge la pointe de mise à feu (3).
